# EUROPÄISCHE PATENTSCHRIFT

(11) **EP 1 613 899 B1**
(45) Veröffentlichungstag und Bekanntmachung des Hinweises auf die Patenterteilung: **25.01.2012**
(21) Anmeldenummer: 04708354.8
(22) Anmeldetag: 05.02.2004
(51) Int. Cl.: F24F 1/02, F25D 17/02, F25D 31/00, H05K 7/20

(54) **ANORDNUNG AUS EINEM SCHALTSCHRANK, EINEM MASCHINENGEHÄUSE ODER DGL. UND EINER RÜCKKÜHLANLAGE**
INSTALLATION CONSISTING IN AN ELECTRICAL CABINET, A MACHINE COMPARTMENT OR SIMILAR, AND A COOLING SYSTEM
DISPOSITIF COMPOSÉ D'UNE ARMOIRE ÉLECTRIQUE, D'UN COMPARTIMENT MOTEUR OU SIMILAIRE, ET D'UNE INSTALLATION DE REFROIDISSEMENT

(30) Priorität: 07.04.2003 DE 10316045
(43) Veröffentlichungstag der Anmeldung: 11.01.2006
(73) Patentinhaber: Rittal GmbH & Co. KG, 35745 Herborn (DE)
(72) Erfinder: HINDER, Henno, 35080 Bad Endbach (DE); MÜLLER, Andreas, 57258 Freudenberg (DE)
(74) Vertreter: Tönhardt, Marion
(86) Internationale Anmeldenummer: PCT/EP2004/001037
(87) Internationale Veröffentlichungsnummer: WO 2004/090430

(56) Entgegenhaltungen:
- EP-A- 1 026 932
- DE-A- 4 413 130
- DE-A- 19 921 554
- FR-A- 2 770 897
- GB-A- 1 537 821
- US-A- 4 776 180
- US-A- 5 839 295
- US-A1- 2002 166 334
- CONTINO J ET AL: "Water-cooling applications for telecommunications and computer energy systems" , PAGE(S) 441-447 XP010078308

## Beschreibung

Die Erfindung betrifft eine Anordnung aus einem Schaltschrank, einem Maschinengehäuse oder dgl. und einer Rückkühlanlage mit einem Kältekreislauf und einem Wasserkreislauf, wobei der Kältekreislauf mit Verdampfer, Verflüssiger und Kompressor in einem Aufnahmegehäuse untergebracht ist und der Verdampfer dem Wasserkreislauf im wärmeaustauschenden Kontakt zugeordnet ist.

Solche Rückkühlanlagen werden zur Klimatisierung von Schaltschränken oder Werkzeugmaschinen eingesetzt. Dabei wird von dem Kältekreislauf Kälteleistung in den Wasserkreislauf eingebracht. Das gekühlte Wasser steht dann als Kühlmedium zur Verfügung.

Die Rückkühlanlagen stehen meist in dichter räumlicher Zuordnung neben den zu kühlenden Einheiten, beispielsweise der Werkzeugmaschine. Dort werden sie aus Platzbedarfsgründen häufig als störend empfunden.

Die DE 44 13 130 A1 zeigt ein Kühlgerät mit einem Gehäuse, das an einem Schaltschrank anbringbar ist. Das Kühlgerät weist einen von Kühlmittel durchströmten Kältekreislauf mit Verdampfer, Verdichter und Verflüssiger sowie einen flüssigkeitsdurchströmten Kühlkreislauf mit darin angeordnetem Wärmetauscher auf. Der Kältekreislauf ist in dem Gehäuse mittels einer dessen Innenraum teilenden, für gasförmige Kühlmittel undurchlässigen Abtrennung getrennt von dem Innenraum des Schaltschranks untergebracht, während der Wärmetauscher in dem dem Schaltschrank zugekehrten Innenraum des Gehäuses angeordnet ist. Eine Pumpe leitet dem Wärmetauscher die Flüssigkeit, insbesondere Wasser zu. Dem Wärmetauscher wird Luft aus dem Innenraum des Schaltschranks mittels eines Ventilators zugeführt, die sich beim Vorbeistreichen an dem Wärmetauscher abkühlt. Die abgekühlte Luft wird dem Schaltschrank wieder über Strömungskanäle zugeführt.

Auch die DE 199 21 554 A1 zeigt ein Kühlgerät zum Anbau an einem Schaltschrank, wobei in einem Gehäuse des Kühlgerätes zwei Kammern vorgesehen sind, die aneinander grenzen. Die erste Kammer umfasst einen Lüfter zum Ansaugen von Luft aus dem Schaltschrankinnern sowie einen Teil eines Wärmetauschers eines Luft-Luft- und eines aktiven Kühlsystems. Die zweite Kammer umfasst einen Lüfter zum Ansaugen von Umgebungsluft sowie einen Teil des Wärmetauschers des Luft-Luft- Kühlsystems und des aktiven Kühlsystems.

Die EP 1 026 932 B1 zeigt ein modulares Schaltschranksystem zur Aufnahme elektrischer und elektronischer Aggregate mit Modulen von Kühl- oder Klimaeinrichtungen, die über genormte Öffnungen mit dem Schaltschrankinnenraum in Strömungsverbindung gebracht werden.

Es ist Aufgabe der Erfindung, eine Anordnung aus einem Schaltschrank, einem Maschinengehäuse oder dgl. und einer Rückkühlanlage der eingangs erwähnten Art zu schaffen, die sich durch eine besonders kompakte Bauweise auszeichnet und bei geringem Platzbedarf servicefreundlich positioniert werden kann.

Diese Aufgabe wird mit den Merkmalen des Anspruches 1 gelöst. Dabei ist vorgesehen, dass das Aufnahmegehäuse mit seiner offen ausgeführten Rückwand an eine vertikale Seitenverkleidung, beispielsweise des Schaltschrankes, des Maschinengehäuses oder einer Wand angesetzt und daran befestigt ist, dass der Innenraum des Aufnahmegehäuses mittels einer Trennwand in zwei Teilräume unterteilt ist, wobei der eine Teilraum zwischen der Seitenverkleidung und der Trennwand und der zweite Teilraum zwischen der Trennwand und der Vorderseite des Aufnahmegehäuses angeordnet sind, dass Verflüssiger und der Ventilator in dem der Aufnahmegehäuse-Vorderseite zugeordneten Teilraum und der Tank sowie die Pumpe im rückseitigen Teilraum angeordnet sind, und dass die Teilräume jeweils von der zugeordneten Seite des Aufnahmegehäuses zugänglich sind.

Erfindungsgemäß ist also vorgesehen, eine Rückkühlanlage zu schaffen, die durch ihre kompakte Bauweise entgegen der bisherigen Praxis nicht mehr auf dem Boden aufgestellt werden muss, sondern an einer vertikalen Seitenverkleidung oder Wand aufgehängt werden kann.

Dort ist sie platzsparend untergebracht. Im Servicefall erhält ein Techniker leicht Zugang. Zur Wartung des mit der Umgebung in Verbindung stehenden Außenkreislaufes des Kältkreislaufes ist der vorderseitige Teilraum des Aufnahmegehäuses bequem vorderseitig zugänglich. Falls Wartungen am Wasserkreislauf durchzuführen sind, kann das Gerät von der Wand/Seitenverkleidung abgebaut werden und der zweite Teilraum ist über die offene Rückseite hindurch zugänglich.

Gemäß einer bevorzugten Ausgestaltungsvariante der Erfindung ist es vorgesehen, dass der Verdampfer im rückseitigen Teilraum des Aufnahmegehäuses untergerbracht ist. Der Verdampfer ist in den zweiten, rückseitigen Teilraum verlagert, wo er vor Umgebungsverschmutzungen, die evtl. im Außenkreislauf (vorderer Teilraum) auftreten können, geschützt ist. Auf diese Weise ist die Servicefreundlichkeit weiter erhöht.

Eine mögliche Erfindungsvariante kann dadurch gekennzeichnet sein, dass dem Verdampfer eine Rücklaufleitung des Wasserkreislaufes zugeführt ist, die im Anschluß an den Verdampfer in den Tank mündet, dass aus dem Tank eine von der Pumpe abgehende Vorlaufleitung abgeht, dass die Vorlauf- und Rücklaufleitung beide zum Dachbereich des Aufnahmegehäuses geführt sind und aus diesem zumindest mit Anschlüssen für Wasserkreislaufleitungen herausragen. Bei dieser Leitungsführung kann eine Befüllung des Wasserkreislaufes bequem von der Deckelseite der Rückkühlanlage durchgeführt werden.

Dadurch dass, die Vor- und Rücklaufleitung mit den Anschlüssen an der Deckwand des Aufnahmegehäuses befestigt sind, kann ein Anschluß an das oder die zu kühlende/en Systeme einfach erfolgen. Die Anschlüsse sind stabil und geschützt untergebracht.

Die Wartungsfreundlichkeit der Rückkühlanlage kann auch noch dadurch erhöht werden, dass eine Geräte-Steuerelektronik in einem seitlichen Aufnahmebereich des Aufnahmegehäuses untergerbracht ist und über einen separaten Servicedekkel im Bereich einer Seitenwand des Aufnahmegehäuses zugänglich ist.

Eine bevorzugte Erfindungsvariante sieht vor, dass der vorderseitige Teilraum über wenigstens eine Öffnung mit der Umgebung in Verbindung steht, dass die Öffnungen in der Frontwand des Aufnahmegehäuses angeordnet sind, wobei der Lüfter und der Verflüssiger über die Öffnungen mit der Umgebung in Verbindung stehen und dass die Öffnungen von Abdeckungen gebildet oder von Abdeckungen überdeckt sind, die den dem Verflüssiger und dem Lüfter zugeführten Luftstrom mittels Leitelementen in unterschiedliche Richtung lenken. Bei dieser Anordnung steht die Luftführung des Außenkreislaufes alleine über die Gerätefrontseite mit der Umgebung in Verbindung. Damit kann die Rückkühlanlage auch platzsparend seitlich an benachbarte Gehäuse oder dergleichen direkt angebaut werden.

Um eine geringere Bautiefe einhalten zu können, kann es vorgesehen sein, dass der Lüfter ein Radiallüfter ist und dass die Pumpe eine Tauchpumpe ist, die in eine im Verhältnis zu seiner Bautiefe hohen Tank eintaucht.

Eine weitere Ausgestaltungsvariante der Erfindung ist dergestalt, dass der Kompressor des Kältekreislaufes in einem die beiden Teilräume überbrückenden Aufnahmebereich angeordnet und durch die Vorderseite des Aufnahmegehäuses hindurch zugänglich ist. Der Kompressor ist im Servicefall über die Gerätefrontseite zugänglich.

Die Erfindung wird im folgenden anhand eines in den Zeichnungen dargestellten Ausführungsbeispieles näher erläutert. Es zeigen:
- Fig. 1: eine Rückansicht auf eine Rückkühlanlage;
- Fig. 2: die Rückkühlanlage gem. Fig. 1 in Ansicht von rechts;
- Fig. 3: die Rückkühlanlage gem. Fig. 1 und 2 in Frontansicht und mit aufgesetzten Abdeckungen und
- Fig. 4: die Darstellung gem. Fig. 3 in Ansicht von links.

In den Fig. 1 und 2 ist eine Rückkühlanlage dargestellt. Diese weist ein Aufnahmegehäuse 10 auf, das eine Rückwand 12 und eine dazu parallel angeordnete Frontwand 11 aufweist. Zwischen der Rückwand 12 und der Frontwand 11 erstrecken sich ein Boden 13, eine Deckwand 14 und Seitenwände 16.

Parallel beabstandet zu der Rückwand 12 und der Frontwand 11 ist eine Trennwand 15 angeordnet. Diese teilt den von dem Aufnahmegehäuse 10 umgebenen Aufnahmeraum in zwei Teilräume.

In dem der Gerätevorderseite zugeordneten Teilraum ist ein Verflüssiger 32 und ein Lüfter 31 eines Kältekreislaufes untergebracht. Der Lüfter 31 ist als Radiallüfter ausgebildet. Er saugt über die geöffnete Frontwand 11 Luft entlang seiner Drehachse aus der Umgebung an und bläst diese radial aus. Die Luft wird dann durch den Verflüssiger 32 geführt und durch die geöffnete Frontwand 11 wieder erwärmt an die Umgebung abgegeben.

Ein Verdampfer 22 des Kältekreislaufes ist im zweiten rückseitigen Teilraum des Aufnahmegehäuses 10 angeordnet. Im Bereich des Bodens 13 des Aufnahmegehäuses 10 ist ein Kompressor 34 des Kältekreislaufes angeordnet. Dieser ist in einem die beiden Teilräume überbrückenden Verbindungsbereich angeordnet. Der Kompressor 34 ist dabei so angeordnet, dass seine Anschlußseite und elektrische Absicherung durch die Frontwand 11 hindurch zugänglich ist. Die einzelnen Baueinheiten des Kältekreislaufes sind mittels Kältemittelleitungen 33 miteinander verbunden. Im rückseitigen Teilraum sind Komponenten eines Wasserkreislaufes 20 untergebracht. Zu Wartungszwecken ist die Rückwand 12 geöffnet ausgeführt. Dieser rückseitige Teilraum nimmt einen Tank 24 auf, in den eine Pumpe 23 eingetaucht ist. Die Pumpe 23 ist als Eintauchpumpe ausgeführt. Der Tank 24 steht über eine Rücklaufleitung 25 in Verbindung mit dem Verdampfer 22. Die Rücklaufleitung 25 ist durch den Verdampfer 22 hindurchgeführt. Im Anschluß an den Verdampfer 22 führt die Rücklaufleitung 25 zu der Deckwand 14. Hier ist sie mit dem Anschluß 21 befestigt.

Die Vorlaufleitung 26 ist ebenfalls mit einem Anschluß 21 an der Deckwand 14 gehalten und führt zu der Pumpe 23.

Wie die Fig. 3 und 4 erkennen lassen, ist die offene Frontwand 11 mittels Abdeckungen 41, 42 verschlossen. Dabei sind zwei obere und zwei untere Abdeckungen 41, 42 verwendet. Die beiden Abdeckungen 41 sowie 42 sind identisch, jedoch um 180° gedreht angebaut. Sie bilden Öffnungen, die mit angeformten Lamellengittern abgedecktsind. Die Lamellengitter weisen geneigte Lamellen auf, die als Leitelemente den Luftstrom in Richtung zur Deck- bzw. Bodenwand 14, 13 leiten. Somit ist ein Luft-Kurzschluß der ein- bzw. austretenden Luft verhindert. Die Abdeckungen 41, 42 und eine mittlere Abdekkung 43 lassen sich sich demontieren. Dann ist die Frontwand 11 freigegeben und durch deren Öffnungen können Wartungsarbeiten im vorderen Teilraum durchgeführt werden.

Die Rückkühlanlage ist an eine vertikale Wand mit der Rückwand 12 angebaut. Wenn Wartungen an den Komponenten des Wasserkreislaufes 22 durchgeführt werden sollen, muß lediglich das Aufnahmegehäuse 10 von der vertikalen Wand demontiert werden. Die offene Rückwand 12 erlaubt dann den Zugriff auf den rückseitigen Teilraum.

## Patentansprüche

1. Anordnung aus einem Schaltschrank, einem Maschinengehäuse oder dgl. und
einer Rückkühlanlage mit einem Kältekreislauf und einem Wasserkreislauf (20), wobei der Kältekreislauf mit Verdampfer (22); Verflüssiger (32) und Kompressor (34) in einem Aufnahmegehäuse (10) untergebracht ist, wobei der Verdampfer (22) dem Wasserkreislauf (20) im wärmeaustauschenden Kontakt zugeordnet ist, wobei eine Pumpe (23) im Aufnahmegehäuse (10) untergebracht ist und wobei der Innenraum des Aufnahmegehäuses (10) mittels einer Trennwand (15) in zwei Teilräume unterteilt ist,
wobei der Wasserkreislauf (20) einen Tank (24) aufweist, dem die Pumpe (23) zugeordnet ist,
wobei das Aufnahmegehäuse (10) mit seiner offen ausgeführten Rückwand (12) an eine vertikale Seitenverkleidung, beispielsweise des Schaltschrankes, des Maschinengehäuses oder einer Wand angesetzt und das Aufnahmegehäuse (10) daran befestigt ist,
wobei der eine Teilraum zwischen der Seitenverkleidung und der Trennwand und der zweite Teilraum zwischen der Trennwand und der Vorderseite des Aufnahmegehäuses (10) angeordnet sind,
wobei der Verflüssiger (32) und ein Ventilator in dem der Aufnahmegehäuse-Vorderseite zugeordneten Teilraum und der Tank (24) sowie die Pumpe (23) im rückseitigen Teilraum angeordnet sind, und
wobei die Teilräume jeweils von der zugeordneten Seite des Aufnahmegehäuses (10) zugänglich sind, wobei der rückseitige Teilraum über die offen ausgeführte Rückwand (12) im von der Seitenverkleidung abgebauten Zustand zugänglich ist.

2. Anordnung nach Anspruch 1,
**dadurch gekennzeichnet,**
**dass** der Verdampfer (22) im rückseitigen Teilraum des Aufnahmegehäuses (10) untergebracht ist.

3. Anordnung nach Anspruch 2,
**dadurch gekennzeichnet,**
**dass** dem Verdampfer (22) eine Rücklaufleitung (25) des Wasserkreislaufes (20) zugeführt ist, die im Anschluss an den Verdampfer (22) in den Tank (24) mündet,
**dass** aus dem Tank (24) eine von der Pumpe (23) abgehende Vorlaufleitung (26) abgeht,
**dass** die Vorlauf- und Rücklaufleitung (26) und (25) beide zum Dachbereich des Aufnahmegehäuses (10) geführt sind und aus diesem zumindest mit Anschlüssen (21) für Wasserkreislaufleitungen herausragen.

4. Anordnung nach Anspruch 3,
**dadurch gekennzeichnet,**
**dass** die Vorlauf- und Rücklaufleitung (26) und (25) mit den Anschlüssen (21) an der Deckwand (14) des Aufnahmegehäuses (10) befestigt sind.

5. Anordnung nach einem der Ansprüche 1 bis 4,
**dadurch gekennzeichnet,**
**dass** eine Geräte-Steuerelektronik (27) in einem seitlichen Aufnahmebereich des Aufnahmegehäuses (10) untergebracht ist und über einen separaten Servicedeckel im Bereich einer Seitenwand (16) des Aufnahmegehäuses (10) zugänglich ist.

6. Anordnung nach einem der Ansprüche 1 bis 5,
**dadurch gekennzeichnet,**
**dass** der vorderseitige Teilraum über wenigstens eine Öffnung mit der Umgebung in Verbindung steht,
**dass** die Öffnungen in der Frontwand (11) des Aufnahmegehäuses (10) angeordnet sind, wobei der Lüfter (31) und der Verflüssiger (32) über die Öffnungen der Umgebung zugeordnet sind und
**dass** die Öffnungen von Abdeckungen gebildet oder von Abdeckungen überdeckt sind, die den durch die Öffnungen dem Verflüssiger (32) bzw. dem Lüfter (31) zugeführten Luftstrom mittels Leitelementen in unterschiedliche Richtung lenken.

7. Anordnung nach einem der Ansprüche 1 bis 6,
**dadurch gekennzeichnet,**
**dass** der Lüfter (31) ein Radiallüfter ist.

8. Anordnung nach nach einem der Ansprüche 1 bis 7,
**dadurch gekennzeichnet,**
**dass** die Pumpe (23) eine Tauchpumpe ist, die in den im Verhältnis zu seiner Bautiefe hohen Tank (24) eintaucht.

9. Anordnung nach einem der Ansprüche 1 bis 8,
**dadurch gekennzeichnet,**
**dass** der Kompressor (34) des Kältekreislaufes in einem die beiden Teilräume überbrückenden Aufnahmebereich angeordnet und durch die Vorderseite des Aufnahmegehäuses (10) hindurch zugänglich ist.

## Claims

1. Arrangement comprising a switchgear cabinet, a machine housing or the like and a recooling system having a refrigeration circuit and a water circuit (20), with the refrigeration circuit having an evaporator (22), condenser (32) and compressor (34) being accommodated in an accommodation housing (10), with the evaporator (22) being associated with the water circuit (20) so as to be in heat-exchanging contact, with a pump (23) being accommodated in the accommodation housing (10), and with the interior of the accommodation housing (10) being divided into two sub-areas by means of a partition wall (15), with the water circuit (20) having a tank (24) with which the pump (23) is associated, with the accommodation housing (10) being placed, by way of its open rear wall (12), against a vertical side cladding, for example of the switchgear cabinet, of the machine housing or of a wall and the accommodation housing (10) being attached to the said vertical side cladding, with one sub-area being arranged between the side cladding and the partition wall, and the second sub-area being arranged between the partition wall and the front face of the accommodation housing (10), with the condenser (32) and a ventilator being arranged in the sub-area which is associated with the front face of the accommodation housing, and the tank (24) and the pump (23) being arranged in the rear sub-area, and with the sub-areas each being accessible from the associated side of the accommodation housing (10), with the rear sub-area being accessible via the open rear wall (12) in the state in which it is detached from the side cladding.

2. Arrangement according to Claim 1, **characterized in that** the evaporator (22) is accommodated in the rear sub-area of the accommodation housing (10).

3. Arrangement according to Claim 2, **characterized in that** a return line (25) of the water circuit (20) is fed to the evaporator (22) and issues into the tank (24) in connection with the evaporator (22), **in that** a forward-feed line (26), which starts from the pump (23), emerges from the tank (24), **in that** the forward-feed line (26) and return line (25) are both guided toward the roof region of the accommodation housing (10) and project out of the said roof region at least by way of connections (21) for water circuit lines.

4. Arrangement according to Claim 3, **characterized in that** the forward-feed line (26) and return line (25) are attached to the top wall (14) of the accommodation housing (10) by way of the connections (21).

5. Arrangement according to one of Claims 1 to 4, **characterized in that** a device control electronics system (27) is accommodated in a lateral accommodation region of the accommodation housing (10) and is accessible via a separate service cover in the region of a side wall (16) of the accommodation housing (10).

6. Arrangement according to one of Claims 1 to 5, **characterized in that** the front sub-area is connected to the surrounding area via at least one opening, **in that** the openings are arranged in the front wall (11) of the accommodation housing (10), with the fan (31) and the condenser (32) being associated with the surrounding area via the openings, and **in that** the openings are formed by covers or are covered by covers which deflect the air stream, which is supplied to the condenser (32) and the fan (31) through the openings, in a different direction by means of guide elements.

7. Arrangement according to one of Claims 1 to 6, **characterized in that** the fan (31) is a radial fan.

8. Arrangement according to one of Claims 1 to 7, **characterized in that** the pump (23) is an immersion pump which is immersed in the tank (24) which is high in relation to its installation depth.

9. Arrangement according to one of Claims 1 to 8, **characterized in that** the compressor (34) of the refrigeration circuit is arranged in an accommodation region which bridges the two sub-areas and is accessible through the front face of the accommodation housing (10).

## Revendications

1. Ensemble constitué d'une armoire de commutation, d'un boîtier de machine ou similaires et d'une installation de refroidissement qui présente un circuit frigorifique et un circuit d'eau (20),
le circuit frigorifique étant installé avec son évaporateur (22), son condenseur (32) et son compresseur (34) dans un caisson de reprise (10),
l'évaporateur (22) étant associé au circuit d'eau (20) par un contact d'échange de chaleur,
une pompe (23) étant placée dans le caisson de reprise (10) et l'espace intérieur du caisson de reprise (10) étant divisé en deux espaces partiels par une paroi de séparation (15),
le circuit d'eau (2) présentant une cuve (24) à laquelle la pompe (23) est associée,
le caisson de reprise (10) étant placé par sa paroi arrière ouverte (12) sur un habillage latéral vertical, par exemple de l'armoire de commutation, du caisson de machine ou d'une paroi, le caisson de reprise (10) y étant fixé,
l'un des espaces partiels étant situé entre l'habillage latéral et la paroi de séparation et le deuxième espace partiel entre la paroi de séparation et le côté avant du caisson de reprise (10),
le condenseur (32) et un ventilateur étant disposés dans l'espace partiel associé au côté avant du caisson de reprise et la cuve (24) ainsi que la pompe (23) étant disposées dans l'espace partiel arrière et
chacun des espaces partiels étant accessible par le côté associé du caisson de reprise (10), l'espace partiel arrière étant accessible par la paroi arrière ouverte (12) lorsque l'habillage latéral a été démonté.

2. Ensemble selon la revendication 1, **caractérisé en ce que** l'évaporateur (22) est installé dans l'espace partiel arrière du caisson de reprise (10).

3. Ensemble selon la revendication 2, **caractérisé en ce qu'**un conduit de retour (25) du circuit d'eau (20) est apporté à l'évaporateur (22) et débouche dans la cuve (24) par un raccordement à l'évaporateur (22), **en ce qu'**un conduit de départ (26) part de la pompe (23) par la cuve (24) et **en ce que** le conduit de départ et le conduit de retour (26) et (25) traversent tous deux la partie de toit du caisson de reprise (10) et sortent de ce dernier au moins par des raccords (21) prévus pour les conduits du circuit d'eau.

4. Ensemble selon la revendication 3, **caractérisé en ce que** le conduit de départ et le conduit de retour (26) et (25) sont fixés par les raccordements (21) à la paroi de plafond (14) du caisson de reprise (10).

5. Ensemble selon l'une des revendications 1 à 4, **caractérisé en ce qu'**une électronique (27) de commande d'appareil est installée dans une partie latérale de reprise du caisson de reprise (10) et est accessible par un couvercle de service séparé situé au niveau d'une paroi latérale (16) du caisson de reprise (10).

6. Ensemble selon l'une des revendications 1 à 5, **caractérisé en ce que** l'espace partiel avant communique avec l'environnement par au moins une ouverture, **en ce que** les ouvertures sont disposées dans la paroi avant (11) du caisson de reprise (10), le ventilateur (31) et le condenseur (32) étant associés à l'environnement par les ouvertures et **en ce que** les ouvertures sont formées de recouvrements ou sont recouvertes par des recouvrements qui, au moyen d'éléments de guidage, dévient dans une direction différente l'écoulement d'air apporté par les ouvertures au condenseur (32) ou au ventilateur (31).

7. Ensemble selon l'une des revendications 1 à 6, **caractérisé en ce que** le ventilateur (31) est un ventilateur radial.

8. Ensemble selon l'une des revendications 1 à 7, **caractérisé en ce que** la pompe (23) est une pompe immergée qui est immergée dans la cuve (24) dont la hauteur est plus grande que sa profondeur de montage.

9. Ensemble selon l'une des revendications 1 à 8, **caractérisé en ce que** le compresseur (34) du circuit de refroidissement est disposé dans une partie de reprise qui raccorde les deux espaces partiels et est accessible par le côté avant du caisson de reprise (10).
